# EUROPÄISCHE PATENTSCHRIFT

(11) **EP 0 237 756 B1**
(45) Veröffentlichungstag und Bekanntmachung des Hinweises auf die Patenterteilung: **23.08.1989**
(21) Anmeldenummer: 87101624.2
(22) Anmeldetag: 06.02.1987
(51) Int. Cl.: B66F 3/35

(54) **Niederdruck-Hebekissen mit einer luftdichten Kammer und einem in dieser angeordneten Ventil**
Low pressure lifting bag having an airtight chamber with a valve
Coussin de levage à basse pression comportant une chambre étanche avec une soupape

(30) Priorität: 13.02.1986 DE 3604435
(43) Veröffentlichungstag der Anmeldung: 23.09.1987
(73) Patentinhaber: VEPRO GmbH, D-53909 Zülpich (DE)
(72) Erfinder: Vetter, Manfred, D-5352 Zülpich (DE)
(74) Vertreter: Bauer, Wulf, Dr.

(56) Entgegenhaltungen:
- FR-A- 993 432
- GB-A- 1 355 315
- GB-A- 1 405 888

## Beschreibung

Die Erfindung bezieht sich auf ein Niederdruck-Hebekissen mit einer luftdichten Kammer, deren Wandung aus einem gummi- oder kuststoffbeschichteten Gewebe besteht und mit einem in dieser Wandung angeordneten Ventil, das eine Tülle aufweist, die aus einem durch ein Loch in der Wandung hindurchgeführten Ventilstutzen und einem mit diesem und der Innenseite der Wandung verbunden Befestigungsring besteht.

Niederdruck-Hebekissen der eingangsgenannten Art unterscheiden sich dadurch von Hochdruck-Hebekissen, daß das Gewebematerial ihrer Wandung dehnbar ist. Bei Hochdruck-Kissen ist in die dann wesentlich dickeren Wandungen ein Cord oder ein ähnliches, reißfestes Material, insbesondere ein Stahlcord oder ein Kunststoffcord, eingebettet, der die Wandungen des Kissens so verstärkt, daß eine Dehnung in Richtung der Armierung praktisch nicht mehr auftritt. Niederdruck-Hebekissen werden beispielsweise in einem Druckbereich bis fünf bar gefertigt, Hochdruck-Hebekissen gibt es für weitaus höhere Drücke.

Niederdruck-Hebekissen der eingangsgenannten Art sind beispielsweise aus den englischen Patentschriften 1 355 315 und 1 405 888 bekannt, beide Vorveröffentlichungen zeigen zylinderförmige Hebekissen mit einem im Zylindermantel an geordneten Ventil. Dieses besteht aus einer Tülle, die durch ein Loch im Zylindermantel hindurchgeführt ist und mit ihrem Befestigungsring flächig an der Innenwand anliegt.

Die Tülle ist aus Gummi gefertigt, ihr rohrförmiger Ventilstutzen geht einstückig in den Befestigungsring über. Insbesondere der Befestigungsring hat eine deutlich grössere Wandstärke als die Wandung, in die die Tülle eingeklebt ist. Dadurch wird das Gewebematerial der Wandung im Bereich des Befestigungsringes durch diesen deutlich ausgesteift, so daß die Dehnbarkeit des Materials stark verringert wird. Geht man von diesem, durch den Befestigungsring verdickten Bereich nach außen, so springt die Dehnbarkeit des Wandungsmaterials am Außenrand des Befestigungsringes abrupt auf einen wesentlich niedrigeren Wert, nämlich den Wert des normalen, unverstärkten Gewebematerials. In diesem Bereich und etwas außerhalb treten beim Aufblasen des Hebekissens kleine Falten auf, die sich sternförmig nach außen erstrecken und im wesentlichen vom Mittelpunkt des Loches in der Wandung ausgehen. Beim Aufblasen dehnt sich zwangsläufig das Wandungsmaterial aus, da aber die Dehnbarkeit außerhalb des versteifenden Befestigungsrings größer ist als im Bereich des Befestigungsrings, treten zwangsläufig Unregelmäßigkeiten an der beschriebenen Übergangsstelle auf, die sich in den erwähnten, kleinen Falten, im folgenden Mikrofalten genannt, auswirken. Diese führen zu einer starken Belastung der Verklebung zwischen Befestigungsring und Gewebematerial der Wandung, es kommt zu lokalen Schwächungen dieser Verbindung, zu Lockerungen und einem lokalen Ablösen. Dadurch entstehen Leckstellen zwischen der Tülle und dem das Loch in der Wandung umgebenden, beschichteten Gewebe. Das Hebekissen wird unbrauchbar und muß, falls dies möglich ist, repariert werden.

Der Befestigungsbereich zwischen Tülle und Wandung, genauer gesagt zwischen dem Befestigungsring der Tülle und dem die Schwachstelle umgebenden Bereich des beschichteten Gewebes, ist die Lochstelle der bekannten Niederdruck-Hebekissen. Demzufolge ist auch der Berstdruck der vorbekannten Kissen praktisch ausschließlich durch die Qualität dieses Verbindungsbereiches bestimmt. Aber auch das Langzeitverhalten der vorbekannten Kissen wird im wesentlichen durch diesen Verbindungsbereich beeinflußt, da sie auch bei jedem normalen Füllvorgang, der bei Drucken weit unterhalb des Berstdruckes erfolgt, Mikrofalten ausbilden und diese sich auf die Dauer vergrößern und Leckstellen bilden.

Hiervon ausgehend hat sich die Erfindung die Aufgabe gestellt, die Nachteile der bekannten Niederdruck-Hebekissen der eingangsgenannten Art zu vermeiden und die Kissen dahingehend weiterzuentwickeln, daß trotz Verwendung von dehnbarem Gewebematerial für die Wandung zwischen Tülle und umgebenden Wandungsbereich keine Unstetigkeiten, Mikrofalten oder dergleich beim Aufblasen auftreten und die Schwächung des gleichmäßigen Verlaufs der Wandung im Bereich des Lochs nicht zu einer mechanischen Schwächung des Gesamtkissens führt.

Diese Aufgabe wird ausgehend von dem Niederdruck-Hebekissen der eingangsgenannten Art dadurch gelöst, daß zwischen dem Befestigungsring und der Wandung ein Kompensationsring angeordnet ist, der einen größeren Durchmesser als der Befestigungsring aufweist, vorzugsweise aus einem Material mit einer höheren Dehnbarkeit als der Befestigungsring und das Gewebematerial der Wandung gefertigt ist und an seiner einen Seite mit dem Befestigungsring und an seiner anderen Seite über eine ringförmige Verbindungsfläche mit der Wandung so verbunden ist, daß zwischen dem Innenrand dieser ringförmigen Verbindungsfläche und dem Außenrand des Befestigungsrings eine ringförmige Ausgleichszone freibleibt, auf der der Kompensationsring weder mit dem Manteil noch mit der Tülle verbunden ist.

Das entscheidende Merkmal dieses Niederdruck-Hebekissens liegt darin, daß der Befestigungsring der Tülle nicht mehr unmittelbar mit der Wandung, sondern unter Zwischenschaltung des Kompensationsrings mit der Wandung verbunden ist. Dabei erfolgt die beidseitige Verbindung des Kompensationsringes, und zwar auf der einen Seite mit dem Befestigungsring der Tülle und auf der anderen Seite mit mit dem Gewebematerial der Wandung dergestalt, daß eine ringförmige Ausgleichszone zwischen beiden Befestigungsbereichen verbleibt, auf der der Kompensationsring an seinen beiden Seiten frei ist, also nicht mit einem anderen Teil verbunden ist. Diese Konstruktion bringt es mit sich, daß die Tülle etwas gegenüber der Wandung hin- und herbewegt werden kann. Bei dem vorbekannten Niederdruck-Hebekissen war eine derartige separate Bewegung der Tülle nicht möglich, da diese direkt mit dem Gewebematerial der Wandung verbunden wurde. Beim praktischen Betrieb wirkt sich die relative Bewegbarkeit der Tülle gegenüber der Wandung nicht negativ aus, da durch den Innendruck der Befestigungsring gegen die Innenseite der Wandung gepreßt wird. Um zu vermeiden, daß bei aufgeblasenem Kissen durch eine Ungeschicklichkeit oder durch Unwissenheit die Tülle zu stark in den Innenraum gedrückt wird, wodurch die ringförmige Verbindungsfläche zwischen dem Kompensationsring und der Wandung stark belastet würde, wird in einer Weiterentwicklung vorgeschlagen, die Tülle außerhalb des Lochs so zu verstärken, daß sie nur geringfügig in den Innenraum des Kissens gedrückt werden kann.

Aufgrund des Kompensationsringes wird ein allmählicher, sorgfältig abstufbarer Übergang zu dem Loch der Wandung und dem umgebenden Wandungsbereich einerseits und der Wandung und der Wandung und der Tülle andererseits geschaffen. Da das Loch mit seinen Innenrändern nicht mehr mit der Tülle direkt verbunden ist, sondern gegenüber dieser bewegt werden kann, können die durch das Loch hervorgerufenen Schwächungen des kontinuierlichen Verlaufs der Wandungsfläche und die Verbindung zwischen Mantelfläche und Tülle separat voneinander erfolgen und separat voneinander optimiert werden. So kann in einer Weiterbildung der Erfindung der Bereich um das Loch herum durch mindestens einen Verstärkungsring verstärkt werden, so daß eine Entstehung von Rissen am Lochrand verhindert wird. Hinsichtlich der Tülle ist nicht mehr das relativ steife Material der Tülle, die zumeist aus mehrere Millimeter starkem Gummi gefertigt ist, mit dem Gewebematerial der Wandung selbst verbunden, sondern über den Kompensationsring wird ein Ausgleich geschaffen. Da das Material des Kompensationsringes eine höhere Dehnbarkeit hat als das Material der Wandung, beeinflußt die relativ steife Tülle beim Aufblasen nur noch unwesentlich den Ausdehnungsvorgang der Wandung. Hinsichtlich der Tülle wird der kontinuierliche, gleichmäßige Verlauf der Wandung nur dadurch beeinträchtigt, daß die Wandung im Bereich der ringförmigen Verbindungsfläche durch das zusätzliche Material des Kompensationsringes verdickt ist. Diese Verdickung schützt aber andererseits das innseitige Loch und kann mit den erwähnten Verstärkungsringen so abgestimmt werden, daß optimale Verhältnisse beim Aufblasen auftreten, anders ausgedrückt, die Tatsache, daß zwangsläufig ein Loch in der Wandung vorgesehen werden muß, die mechanischen Ausdehnungsverhältnisse beim Aufblasen des Kissens nicht mehr merklich stört.

Der Vorteil des erfindungsgemäßen Kompensationsringes liegt darin , daß die Herstellung des Niederdruck-Hebekissens nach wie vor einfach bleibt und der Verbindungsbereich der Tülle mit der Wandung nur unwesentlich dicker wird, er bleibt praktisch so flach wie beim vorkannten Niederdruck-Hebekissen.

In der einfachsten Ausbildung ist der Kompensationsring eine einfache Ringscheibe, die auf den Befestigungsring der Tülle aufgeklebt oder vorzugsweise aufvulkanisiert ist. Die Ausgleichszone befindet sich konzentrisch außerhalb dieses beschriebenen Verbindungsbereichs, die ringförmige Verbindungsfläche wiederum außerhalb der Ausgleichszone.

Der Kompensationsring kann aber auch in Art eines Faltenbalges aufgebaut sein. In der einfachsten Ausführung ist er aus zwei Ringscheiben ähnlich der soeben erwähnten Ringscheibe aufgebaut. Die eine (untere) Ringscheibe ist wie oben beschrieben mit dem Befestigungsring der Tülle verbunden, insbesondere durch Vulkanisation, sie ist im anschließenden, weiter außen befindlichen Ringbereich frei und an ihrem Außenrand mit der zweiten (oberen) Ringscheibe verbunden. Diese wiederum ist an ihrem Innenringbereich mit dem das Loch umgebenden Material der Wandung verbunden.

Die letztere Lösung ist aufwendiger und nicht so kostengünstig wie die Lösung mit lediglich einer Ringscheibe als Kompensationsring, sie hat aber den Vorteil, daß der Gesamtdurchmesser kleiner sein kann und die Verbindung unmittelbar im Bereich des Loches der Wandung erfolgt.

Weitere Vorteile und Merkmale der Erfindung ergeben sich aus den übrigen Ansprüchen sowie der nun folgenden Beschreibung von drei nicht einschränkend zu verstehenden Ausführungsbeispielen der Erfindung, die unter Bezugnahme auf die Zeichnung im folgenden näher erläutert werden. In dieser zeigen:
Fig. 1 ein Montagebild des Ventilbereichs eines Niederdruck-Hebekissens mit einem Kompensationsring in Form einer Ringscheibe und zwei Verstärkungsringen,
Fig. 2 ein Axialschnitt durch ein Montagebild ähnlich Figur 1, jedoch mit nur einem Verstärkungsring und
Fig. 3 ein Schnittbild ähnlich Figur 2, jedoch mit einem Kompensationsring, der aus zwei Ringscheiben aufgebaut ist.

In Fig. 1 ist ein Teilbereich einer Wandung 20 eines Niederdruck-Hebekissens gezeigt, dieser Teilbereich bildet zusammen mit den übrigen Bereichen eine luftdichte Kammer von beispielsweise zylindrischer oder kubischer Form. Die Wandung 20 ist aus einem gummi- oder kunststoffbeschichteten Gewebe zugeschnitten, sie hat eine im Bereich Millimeter liegende Dicke, beispielsweise 0,8 mm. Gezeigt ist der Bereich um ein Loch 22 der Wandung 20 für den Durchlaß einer Tülle 24 eines in der Wandung 20 angeordneten, sonst nicht näher dargestellten Ventils. Die Tülle besteht aus einem rohrförmigen, durch das Loch 22 hindurchgeführten Ventilstutzen 26 und einem mit diesem und der Innenseite der Wandung 20 verbundenen Befestigungsring 28.

Die Tülle 24 ist einstückig aus Gummi gefertigt, der Rohrstutzen 26 hat eine Wandstärke von etwa 4 mm und eine Gesamtlänge von etwa 5 cm, der Befestigungsring 28 hat typischerweise einen Durchmesser von etwa 11 cm, seine Materialstärke nimmt vom Übergangsbereich zum Rohrstutzen 26 nach außen hin ab, wie insbesondere aus den Figuren 2 und 3 zu ersehen ist. Er hat zudem ins Kisseninnere 30 weisende Vorsprünge, beispielsweise Klötze 32, die verhindern, daß im zusammengefalteten Zustand das innenseitige Ende des Rohrstutzens 26 durch einen anderen Teilbereich der Wandung 20 verschlossen werden kann.

Das beschichtete Gewebematerial der Wandung 20 ist dehnbar, das Maß der Dehnung wird dabei praktisch ausschließlich durch das verwendete Gewebe bestimmt. Eine sehr geringe Reißdehnung von etwa vier Prozent zeigt beispielsweise ein Keflargewebe, Nylongewebe haben in zweilagiger Ausführung beispielsweise Reißdehnungen von etwa zwanzig Prozent, bei einlagigen Geweben liegt die Reißdehnung noch höher.

Mit der Tülle 24 ist ein Kompensationsring 34 vorzugsweise durch Vulkanisation, gegebenenfalls aber auch durch Kleben verbunden. Er ist im Ausführungsbeispiel nach Figur 1 als einfache Scheibe ausgebildet, die einen Außendurchmesser hat, der etwa das doppelte des Außendurchmessers des Befestigungsringes 28 ist. Sein Innenloch hat einen lichten Durchmesser, der etwas größer ist als der Außendurchmesser des Rohrstutzens 26. Der Kompensationsring 34 wird aus einem vorzugsweise gummibeschichteten Gewebe gefertigt, daß eine höhere Dehnbarkeit hat als das für die Wandung 20 verwendete Material. Vorzugsweise wird gummibeschichtetes Material verwendet, um den Kompensationsring 34 durch Vulkanisieren mit dem Befestigungsring 28 und dem Übergang zum Rohrstutzen 26 verbinden zu können. Bei der Herstellung eines Hebekissens wird das aus Tülle 24 und Kompensationsring 34 zusammengesetzte Teil vorgefertigt und mit den noch zu beschreibenden, weiteren Teilen zusammengesetzt.

Falls als Material der Wandung 20 ein Keflar-Gewebe benutzt wird, wird beispielsweise zweilagiges Nylongewebe für den Kompensationsring 34 eingesetzt. Ist die Wandung 20 aus zweilagigem Nylongewebe zugeschnitten, besteht der Kompensationsring 34 beispielsweise aus einlagigem Nylongewebe.

In der Darstellung nach Figur 1 ist der Kompensationsring 34 auf seiner Unterseite ringförmig und flächig mit der Tülle 24 verbunden. Auf dem entsprechenden Bereich seiner Oberseite und einer sich daran anschliessenden, ringförmigen Ausgleichszone bleibt der Kompensationsring 34 an beiden Seiten unverbunden. In der Darstellung gemäß Figur 1 ist er auf seiner Oberseite in einer außerhalb der Ausgleichszone 36 befindlichen, ringförmigen Verbindungsfläche 38 mit der Wandung 20 verklebt, die entsprechende Klebfläche 40 an der Innenseite der Wandung 20 ist in Figur 1 gestrichelt eingezeichnet. Die Klebfläche 40 verläuft zwangsläufig konzentrisch zum Loch 22, sie steift zugleich den Bereich um das Loch 22, der eine Unterbrechung des Kontinuums bedeutet, vorteilhaft aus.

Zur weiteren Verstärkung des Randes des Loches 22 sind im gezeigten Ausführungsbeispiel noch zwei Verstärkungsringe 42, 44 vorgesehen, die ebenfalls als Scheiben ausgebildet sind, aber im Vergleich zum Kompensationsring 34 andere, nämlich abgestufte Außendurchmesser, haben. Die Außendurchmesser sind so gewählt, daß die Wandung 20 ausgehend von der ringförmigen Klebefläche 40 zum Loch 22 hin schrittweise verstärkt wird. So hat der äußere Verstärkungsring 42 einen Außendurchmesser, der etwas größer ist als der Durchmesser des Außenrandes der Ausgleichszone 36, wodurch verhindert wird, daß zwischen Klebfläche 40 und Verstärkungsring 42 ein unverstärkter Bereich an Wandungsmaterial frei bleibt. Der auf der Innenseite angeordnete Verstärkungsring 44 hat einen Außendurchmesser, der etwas größer ist als der Außendurchmesser des Befestigungsringes 28. Durch die beschriebene Verstärkung wird der Bereich um das Loch 22 so ausgesteift das die Entstehung von Rissen am Rand des Loches 22 auch bei Berstdrucken sicher vermieden wird. Die Verstärkungsringe 42, 44 werden mit der Wandung 20 klebverbunden.

Das Ausführungsbeispiel gemäß Figur 2, das ebenfalls im Montagezustand gezeigt ist, unterscheidet sich vom Ausführungsbeispiel nach Figur 1 im wesentlichen nur dadurch, daß lediglich ein Verstärkungsring 42 eingesetzt ist. Das aus Tülle 24 und Kompensationsring 34, der wiederum die Form einer einfachen Lochscheibe hat, zusammengesetzte Teil ist als bereits verbundenes, in diesem Fall durch Vulkanisation verbundenes Teil gezeigt, die Wandung 20 wird im Sinne der Pfeile auf dieses Teil gelegt und im Bereich der Verbindungsfläche 38 ringförmig mit dem Außenrandbereich des Kompensationsringes 34 verbunden. Der Verstärkungsring 42 wird, wie dies auch für die beiden Verstärkungsringe 42, 44 gemäß Figur 1 gilt, vollflächig mit der Wandung 20 zentrisch zum Loch 22 verklebt.

Im Ausführungsbeispiel nach Figur 3 wird als Kompensationsring 34 eine Art Faltenbalg verwendet, der aus zwei Lochscheiben 46, 48 zusammengesetzt ist. Die untere Lochscheibe 46 ist, wie dies für den gesamten Kompensationsring 34 nach den vorangegangenen Beispielsen erläutert wurde, flächig mit dem Befestigungsring 28 und der angrenzenden Tülle 24 verbunden. Rings um diesen Vulkanisationsbereich bleibt die untere Lochscheibe an ihren beiden Seiten frei. An ihrem äußeren Randbereich ist sie mit der oberen Lochscheibe 48 über eine ringförmige Verbindungsfläche 50 und vorzugsweise durch Vulkanisation verbunden. Auch die obere Lochscheibe bleibt auf einem Ringbereich innerhalb dieses Verbindungsbereichs 50 an beiden Seiten frei, sie ist an ihrem oberen Innenrandbereich entlang der ringförmigen Verbindungsfläche 38 flächig mit der Innenseite der Wandung 20 verbunden. Die Geometrie ist dabei, was jedoch nicht notwendig ist, so ausgeführt, daß die Verbindungsfläche 38 bis zum Rand des Loches 22 reicht und das Innenloch der Lochscheibe 48 den gleichen Durchmesser hat wie das Loch 22.

Im Ausführungsbeispiel nach Fig. 3 sind keine Verstärkungsringe 42, 44 gezeigt. Derartige Ringe, sowohl an der Innenseite, wie auch an der Außenseite der Wandung 20 können jedoch vorgesehen werden. Das Ausführungsbeispiel nach Fig. 3 hat den Vorteil, daß bei Einsatz von Verstärkungsringen 42, 44 die Verbindungsfläche 38 im Inneren des verstärkten Bereichs und nicht, wie bei den Ausführungsbeispielen nach den Figuren 1 und 2, am Außenrand des verstärkten Bereichs liegt. Ein Verstärkungsring kann auch zwischen der Wandung 20 und der oberen Lochscheibe 48 angeordnet werden, wobei er entweder in die Verbindungsfläche 38 hineinragt oder sich außerhalb dieser befindet.

Da beim praktischen Betrieb nicht verhindert werden kann, daß Staub, Schmutz usw. zwischen Rohrstutzen 26 und Loch 22 in den Bereich zwischen Wandung 20 und Kompensationsring 34 bzw. zwischen die Lochscheiben 46, 48, gelangt, ist zwischen dem Rohrstutzen 26 und der Außenseite der Wandung 20 ein sehr elastischer, weicher Balg 52 angeord net. Aufgrund einer Verdickung 54 verhinderter zudem, daß die Tülle 24 übermäßig weit in den Innenraum des Kissens gedrückt werden kann. Die Verdickung 54 kann auch anderweitig realisiert werden.

Für den praktischen Betrieb wird, wie dies ansich bekannt ist, in die Tülle 24 ein Metallnippel eingesetzt, der mittels einer handelsüblichen Rohrschelle befestigt wird. Weiterhin übergreift eine äußere Stutztülle das Ventil. Diese Teile sind nicht dargestellt, sie sind bekannt.

## Patentansprüche

1. Niederdruck-Hebekissen mit einer luftdichten Kammer, deren Wandung (20) aus einem gummi-oder kunststoffbeschichteten Gewebe besteht und mit einem in dieser Wandung (20) angeordneten Ventil, das eine Tülle (24) aufweist, die aus einem durch ein Loch (22) in der Wandung (20) hindurchgeführten Rohrstutzen (26) und einem mit diesem und der Innenseite der Wandung (20) verbundenen Befestigungsring (28) besteht, dadurch gekennzeichnet, daß zwischen dem Befestigungsring (28) und der Wandung (20) ein Kompensationsring (34) angeordnet ist, der einen größeren Außendurchmesser als der Befestigungsring (28) aufweist, an seiner einen Seite mit dem Befestigungsring (28) und an seiner anderen Seite über eine ringförmige Verbindungsfläche (38) mit der Wandung (20) so verbunden ist, daß zwischen dieser Verbindungsfläche (38) und dem Außenrand des Befestigungsrings (28) eine ringförmige Ausgleichszone (36) verbleibt, auf der der Kompensationsring (34) weder mit der Wandung (20) noch mit der Tülle (24) verbunden ist.

2. Hebekissen nach Anspruch 1, dadurch gekennzeichnet, daß der Kompensationsring (34) aus einem Material gefertigt ist, das eine höhere Dehnbarkeit als der Befestigungs ring (28) und das Material der Wandung (20) hat.

3. Hebekissen nach Anspruch 1 oder 2, dadurch gekennzeichnet, daß auf mindestens einer Seite der Wandung (20) konzentrisch zum Loch (22) mindestens ein Verstärkungsring (42, 44) flächig aufgeklebt ist.

4. Hebekissen nach Anspruch 3, dadurch gekennzeichnet, daß der Außendurchmesser eines Verstärkungsrings (42) größer ist als der Durchmesser des Innenrandes der ringförmigen Verbindungsfläche (38).

5. Hebekissen nach Anspruch 3 oder 4, dadurch gekennzeichnet, daß die Innendurchmesser der lochscheibenförmigen Verstärkungsringe (42, 44) dem Innendurchmesser des Loches (22) entsprechen.

6. Hebekissen nach einem der Ansprüche 1 bis 5, dadurch gekennzeichnet, daß der Kompensationsring (34) eine flache Ringscheibe ist, die an ihrer einen Seite flächig mit dem Befestigungsring (28) verbunden ist und an ihrer anderen Seite im Bereich der Verbindungsfläche (38) mit der Wandung (20) ringförmig flächig verklebt ist, wobei zwischen den beiden Verbindungsflächen die ringförmige Ausgleichszone (36) beidseitig freibleibt.

7. Hebekissen nach einem der Ansprüche 1 bis 5, daudrch gekennzeichnet, daß der Kompensationsring (34) aus mindestens zwei Lochscheiben (46, 48) zusammengesetzt ist, die einen Faltenbalg bilden, wobei eine untere Lochscheibe (46) mit dem Befestigungsring (28) insbesondere durch Vulkanisieren verbunden ist und eine obere Lochscheibe (48) mit der Wandung (20), gegebenenfalls unter Zwischenschaltung eines Verstärkungsrings (44), ver bunden ist.

8. Hebekissen nach Anspruch 7, dadurch gekennzeichnet, daß eine geradzahlige Anzahl von Lochscheiben (46, 48), insbesondere zwei, verwendet wird und daß der Innenrand der Verbindungsfläche (38) mit dem Innenrand des Loches (22) zusammenfällt.

9. Hebekissen nach einem der Ansprüche 1 bis 8, dadurch gekennzeichnet, daß zwischen Rohrstutzen (26) und Wandurch (20) ein weicher Balg (52) den Eintritt von Schmutz zum Kompensationsring (34) verhindert.

## Claims

1. A low-pressure lifting bag having an airtight chamber the wall (20) of which consists of a fabric covered with rubber or plastic and a valve fitted in this wall (20) having a nozzle (24) which comprises a pipe socket (26) inserted through a hole 22 in the wall (20) and a ring-fastener (28) attached to this pipe socket (26) and linked with the inner side of the wall (20), characterized in that between the ring-fastener (28) and the wall (20) there is arranged a compensation-ring (34) which is of greater external diameter than the ring-fastener (28) and which on the one side is so arranged with the ring-fastener (28) and on the other via a ring-shaped joining-surface (38) is so attached to the wall (20) that between this joining-surface (38) and the outside edge of the ring-fastener (28) there remains a ring-shaped compensation area (36) on which the compensation-ring (34) is linked neither with the wall (20) nor with the nozzle (24).

2. Low pressure lifting air bag according to Claim 1, characterized in that the compensation-ring (34) is made of a material which has greater elasticity than the ring-fastener (28) and the material of the wall (20).

3. Low-pressure lifting bag according to Claims 1 or 2, characterized in that on at least one side of the wall (20) concentric to the hole (22) there is at least one reinforcing ring (42, 44) attached areally.

4. Low-pressure lifting bag according to Claim 3, characterized in that the external diameter of a reinforcing ring (42) is greater than the diameter of the inner edge of the ring-shaped joining-surface (38).

5. Low-pressure lifting bag according to Claims 3 or 4, characterized in that the internal diameter of the disk-shaped reinforcing rings (42, 44) corresponds to the inner diameter of the hole (22).

6. Low-pressure lifting bag according to one of the Claims 1 to 5, characterized in that the compensation-ring (34) is a flat circular disk which on one side is attached areally to the ring-fastener (28) and on the other side in the region of the joining-surface (38) is attached areally in ring-shape to the wall (20) in such a way that between the two joining surfaces the ring-shaped compensation zone (36) remains on both sides free.

7. Low-pressure lifting bag according to one of the Claims 1 to 5, characterized in that the compensation-ring (34) is composed of at least two perforated disks (46, 48) which form a bellow to which a lower perforated disk (46) is linked to the ring-fastener (28) preferably by vulcanization and an upper perforated disk (48) is linked to the wall (20) if necessary by the insertion of a reinforcing ring (44).

8. Low-pressure lifting bag according to Claim 7, characterized in that an even number of perforated disks (46, 48), especially two, are employed and that the inner edge of the joining surface (38) corresponds with the inner edge of the hole (22).

9. Low-pressure lifting bag according to one of the Claims 1 to 8, characterized in that between the pipe socket (26) and wall (20) a soft bellow 52 prevents the entry of dirt to the compensation-ring (34).

## Revendications

1. Coussin de levage à basse pression avec une chambre étanche a I'air, dont a paroi (20) se compose d'un tissu revêtu de caoutchouc ou de matiere plastique et comportant une soupape disposee dans cette paroi (20), qui présente une douille (24), qui se compose d'une tubulure (26) pénétrant dans un trou (22) dans la paroi (20) et d'un anneau de fixation (28) relié a cette tubulure et a la face interieure de la paroi (20), caractérisé en ce qu'entre I'anneau de fixation (28) et la paroi (20) est dispose un anneau de compensation (34), qui présente un diamètre extérieur plus grand que I'anneau de fixation (28) et qui est fixe sur l'une de ses faces a I'anneau de fixation (28) et sur son autre face a la paroi (20) par une surface de liaison annulaire (38) de façon telle qu'entre cette surface de liaison annulaire (38) et le bord extérieur de I'anneau de fixation (28) il subsiste une zone annulaire d'équilibrage (36), sur laquelle I'anneau de compensation (34) n'est relié ni avec la paroi (20) ni avec la douille (24).

2. Coussin de levage selon la revendication 1, caractérisé en ce que I'anneau de compensation (24) est constitue d'un matériau qui possède une élastici- t6 plus grande que I'anneau de fixation (28) et le matériau de la paroi (20).

3. Coussin de levage selon la revendication 1 ou 2, caractérisé en ce qu'au moins sur une face de la paroi 60) est collé en surface concentriquement au trou (22) au moins un anneau de renfoncement (42, 44).

4. Coussin de levage selon la revendication 3, caractérisé en ce que le diamètre extérieur d'un anneau de renforcement (42) est supérieur au diamètre du bord intérieur de la surface de liaison annulaire (38).

5. Coussin de levage selon la revendication 3 ou 4, caractérisé en ce que les diamètres intérieurs des anneaux de renforcement (42, 44) en forme de disques percés correspondent au diamètre intérieur du trou (22).

6. Coussin de levage selon l'une des revendications 1 à 5, caractérisé en ce que l'anneau de compensation (34) est un disque annulaire plat, qui est relié en surface sur l'un de ses côtés avec l'anneau de fixation (28) et qui sur son autre côté dans la zone de la surface de liaison annulaire (38) est collé en surface annulairement avec la paroi (20), la zone annulaire d'équilibrage (36) restant libre des deux côtés entre les deux surfaces de liaison.

7. Coussin de levage selon l'une des revendications 1 à 5, caractérisé en ce que l'anneau de compensation (34) est composé d'au moins deux disques percés (46, 48), qui constituent un soufflet à plis, un disque percé (46) inférieur étant relié en particulier par vulcanisation avec l'anneau de fixation (28) et un disque percé supérieur (48) étant relié avec la paroi (20), éventuellement en insérant dans l'intervalle un anneau de renforcement (44).

8. Coussin de levage selon la revendication 7, caractérisé en ce qu'est utilisé un nombre pair de disques percés (46, 48), en particulier deux, et en ce que le bord intérieur de la surface de liaison annulaire (38) coïncide avec le bord intérieur du trou (22).

9. Coussin de levage selon l'une des revendications 1 à 8, caractérisé en ce qu'entre la tubulure (26) et la paroi (20) un soufflet souple (52) empêche les salissures d'accéder à l'anneau de compensation (34).
